# EUROPÄISCHE PATENTANMELDUNG

(11) **EP 0 499 120 A2**
(43) Veröffentlichungstag der Anmeldung: **19.08.1992**
(21) Anmeldenummer: 92101778.6
(22) Anmeldetag: 04.02.1992
(51) Int. Cl.: B24B 19/00, B23Q 3/06

(54) **Werkstückhaltevorrichtung an einer Maschine zum Schleifen der Füsse nichtrotationssymmetrischer keramischer Gegenstände**

(30) Priorität: 14.02.1991 DE 4104458
(71) Anmelder: Heinrich Zeidler, Maschinenfabrik GmbH & Co.KG, D-95100 Selb (DE)
(72) Erfinder: Istock, Herbert, W-8672 Selb (DE); Zeitler, Ottmar, W-8591 Thiersheim (DE)

(57) **Zusammenfassung**

Die Erfindung betrifft eine Werkstückhaltevorrichtung an einer Maschine zum Schleifen der Füße keramischer nichtrotationssymmetrischer Gegenstände. Insbesondere das Einlegen und Entnehmen der zu bearbeitenden Gegenstände in die Haltevorrichtung **10** soll dadurch verbessert werden, daß auf einer rotierenden scheibenförmigen Platte **12** zwei Segmente **14**, **16** zum Einstellen auf unterschiedliche Durchmesser der Gegenstände entlang einer gemeinsamen Führung zueinander verstellbar sind und die Segmente **14**, **16** jeweils mindestens zwei zu der Verstellrichtung annähernd senkrecht stehende Anschlagflächen **20**, **22** aufweisen, die in einem dachförmigen Winkel zueinander stehen.

## Beschreibung

Die Erfindung betrifft eine Werkstückhaltevorrichtung an einer Maschine zum Schleifen der Füße nichtrotationssymmetrischer keramischer Gegenstände wie Platten u.dgl., mit einem Schleifwerkzeug, das gegen den Fuß eines Gegenstands gedrückt wird, der auf einer Haltevorrichtung aufliegt, die eine rotierende, scheibenförmige Platte aufweist.

In der US-PS 27 41 076 wird eine Tellerfußschleifmaschine mit einer derartigen Werkstückhaltevorrichtung beschrieben, bei der die Teller auf einem Drehtisch mit sechs Planscheiben als Telleraufnahmen von sechs Schleifwerkzeugen bearbeitet werden. Die Teller liegen dazu mit ihrem Fuß nach oben zeigend jeweils auf einer der elastischen Planscheiben. Die Planscheibe trägt drei um je 120^{o} versetzte Anschläge, deren Innenseiten ebenfalls mit elastischem Material beschichtet sind. Die drei Anschläge sind mit Schrauben auf den Planscheiben befestigt und können nach Bedarf auf unterschiedliche Durchmesser rotationssymmetrischer Gegenstände eingestellt werden. Auf Grund der einzelnen Anordnung der Anschläge und deren Verschraubung mit den Planscheiben erweist sich die Umstellung auf unterschiedliche Durchmesser als umständlich. Außerdem ist es nur begrenzt möglich, nichtrotationssysmmetrische Gegenstände, wie ovale Platten und ähnliches mit diesen Telleraufnahmen zu halten.

Aufgabe der Erfindung ist demnach, eine Werkstückhaltevorrichtung für eine Schleifmaschine für nichtrotationssymmetrische Gegenstände zu schaffen, die schnell an unterschiedliche Formen angepaßt werden kann.

Diese Aufgabe ist in Verbindung mit den Oberbegriffsmerkmalen des Patentanspruchs 1 dadurch gelöst, daß auf der Platte zwei Segmente zum Einstellen auf unterschiedliche Durchmesser der Gegenstände entlang einer gemeinsamen Führung zueinander verstellbar sind und die Segmante jeweils mindestens zwei zu der Verstellrichtung annähernd senkrecht und zueinander dachförmig stehende Anschlagflächen und eine parallel zur Platte verlaufende Auflagefläche für die Gegenstände aufweisen.

Daraus ergibt sich der Vorteil, daß selbst ovale oder auch eckige keramische Gegenstände schnell in die Werkstückhaltevorrichtung eingesetzt und herausgenommen werden können und zusätzlich dazu ein fester Sitz während des Schleifvorgangs gewährleistet ist. Durch die zwei von- und zueinander verstellbaren Segmente mit ihren mindestens jeweils zwei Anschlagflächen ergeben sich für die keramischen Gegenstände somit genügend Berührungspunkte, um die Gegenstände auch bei einem Drehrichtungswechsel sicher zu halten. Auf Grund der Fliehkraft und des Drucks von oben durch das Schleifwerkzeug werden die Gegenstände gegen ihre Auflagefläche gedrückt. Bei gleichen Gegenständen muß der Abstand der beiden Segmente zueinander nur zum Beginn fixiert werden. Dieser Abstand wird zur Erleichterung des Einlegens der Gegenstände um 0,5 mm vergrößert. Auf Grund der leicht negativen Neigung der Anschlagflächen bleibt der Gegenstand, auch wenn er während der Bearbeitung nur an drei Kanten anliegt, fest mit seiner Auflage verbunden. Es hat sich gezeigt, daß mit Anschlägen im Dachwinkelbereich von 90 bis 160^{o} nahezu alle Gegenstandsformen sicheren Halt finden. Zum erleichterten Einsetzen und Herausnehmen der Gegenstände sind in der Platte zwei vorzugsweise diametral gegenüberliegende Ausbuchtungen ausgespart. Dadurch kann man die Gegenstände gut an ihrem Rand umgreifen.

An Hand der Zeichnung wird nachfolgend ein Ausführungsbeispiel der Erfindung näher erläutert.

Es zeigt:
- Fig. 1: die Draufsicht auf eine erfindungsgemäße Werkstückhaltevorrichtung und
- Fig. 2: einen Querschnitt durch die Werkstückhaltevorrichtung nach Fig. 1 in Verbindung mit einer entsprechenden Schleifmaschine.

In der Fig. 1 erkennt man die Werkstückhaltevorrichtung **10** mit einer runden Platte **12**. Auf der Platte **12** liegen sich zwei in einer Nut **18** gegeneinander verschiebbar geführte Segmente **14**, **16** gegenüber. Die Segmente **14**, **16** haben je zwei zu ihrer Verstellrichtung annähernd senkrecht stehende Anschlageflächen **20**, **22**, die in einem Winkel von hier beispielsweise 130^{o} zueinander dachförmig stehen. Auflageflächen **26**, auf der die zu bearbeitenden und in Fig. 2 als Schale dargestellten keramischen Gegenstände **28** aufliegen, erstrecken sich quer zu den beiden Anschlagflächen **20**, **22** und sind Teil der Segmente **14**, **16**. In der Nut **18**, in der die Segmente **14**, **16** geführt sind, befindet sich auch deren Antrieb, mit dem ihr Abstand entsprechend dem Maß des zu bearbeitenden Gegenstands **28** eingestellt wird. Jeweils um 90^{o} versetzt zur Nut **18** erstrecken sich in der Platte **12** zwei Ausbuchtungen **30**, **32**, die am Rand der Platte **12** beginnen und radial in Richtung der in Fig. 1 Achse A verlaufen. Die Ausbuchtungen **30**, **32** ermöglichen den freien Zugriff an den Rand des auf den Auflageflächen **26** aufliegenden Gegenstand **28**.

In Fig. 2 liegt eine Schale **28** auf der Werkstückhaltevorrichtung **10** auf und wird an ihrem Fuß **34** geschliffen. Dazu rotiert die Werkstückhaltevorrichtung **10** um die Achse A, wozu die Nabe **35** der Platte **12** mit einem Antrieb verbunden ist. Die Schale **28** wird seitlich von den Segmenten **14**, **16** gehalten. Die Anschlagflächen **20**, **22** sind etwa um 3^{o} geneigt, sie können ebenso wie die Anschlagflächen **26** mit einer elastischen Schicht versehen sein.

An der Unterseite der Segmente **14**, **16** befinden sich als Gewindeblöcke Vorsprünge **36**, **38**, die mit einer Gewindespindel **40** mit Links - Rechtsgewinde im Eingriff stehen. Wird die Gewindespindel **40** an ihrem Vierkantansatz **42** betätigt, bewegen sich die Vorsprünge **36**, **38** entsprechend ihrer Gewinderichtung aufeinander zu oder voneinander weg. So können die Segmente **14**, **16** auf unterschiedliche Größen von Gegenständen **28** eingestellt werden. Der Handantrieb läßt sich ohne weiteres auch durch einen automatischen Antrieb ersetzen.

Oberhalb der Schale **28** ist eine Schleifvorrichtung dargestellt. Sie besteht aus einem Schleifband **46**, das von einer Vorratsspule **48** über eine Andrückrolle **50** auf eine Leerspule umläuft. Die Andrückrolle **50** ist an einem federnd gelagerten Arm **52** befestigt. Der Druck, mit dem das Schleifband **46** gegen den Fuß **34** gedrückt wird, läßt sich an einer Feder **54** einstellen. Die grobe Höheneinstellung bewerkstelligt eine Kolbenzylindereinheit **56**.

## Patentansprüche

1. Werkstückhaltevorrichtung an einer Maschine zum Schleifen der Füße nichtrotationssymmetrischer keramischer Gegenstände wie Platten u. dgl., mit einem Schleifwerkzeug, das gegen den Fuß eines Gegenstands gedrückt wird, der auf einer Haltevorrichtung aufliegt, die eine rotierende, scheibenförmige Platte aufweist,
**dadurch gekennzeichnet**,
daß auf der Platte (12) zwei Segmente (14; 16) zum Einstellen auf unterschiedliche Durchmesser der Gegenstände (28) entlang einer gemeinsamen Führung zueinander verstellbar sind und die Segmente (14; 16) jeweils mindestens zwei zu der Verstellrichtung annähernd senkrecht und zueinander dachförmig stehende Anschlagflächen (20; 22) und eine parallel zur Platte (12) verlaufende Auflagefläche (26) für die Gegenstände (28) aufweisen.

2. Maschine nach Anspruch 1,
**dadurch gekennzeichnet,**
daß der Dachwinkel der Anschlagflächen (20; 22) 90^{o} bis 160^{o} beträgt.

3. Maschine nach Anspruch 1 oder 2
**dadurch gekennzeichnet**,
daß die Führung aus einer in der Platte (12) vorhandenen Nut (18) besteht, in welche die Segmente (14; 16) mit entsprechenden Vorsprüngen (36; 38) eingreifen.

4. Maschine nach Anspruch 3,
**dadurch gekennzeichnet**,
daß zum Verstellen der Segmente (14; 16) eine in der Nut (18) parallel zur Platte (12) verlaufende Gewindespindel (40) mit einem Links- und einem Rechtsgewinde vorgesehen ist, welche mit in den Vorsprüngen (36; 38) ausgebildeten Muttergewinden zusammenwirkt.

5. Maschine nach einem der Ansprüche 1 bis 4,
**dadurch gekennzeichnet**,
daß die Platte (12) an ihrer Oberfläche zum Aufnehmen und Absetzen der Gegenstände (28) mindestens eine von der Außenumfangsfläche der Platte (12) ausgehende Ausbuchtung (30, 32) aufweist.
